# FASCICULE DE BREVET EUROPEEN

(11) **EP 0 815 030 B1**
(45) Date de publication et mention de la délivrance du brevet: **20.10.1999**
(21) Numéro de dépôt: 96911008.9
(22) Date de dépôt: 01.04.1996
(51) Int. Cl.: B65D 47/28

(54) **DISTRIBUTEUR POUR LE SOUTIRAGE D'UN PRODUIT FLUIDE CONTENU DANS UN RECIPIENT**
ABGABEVORRICHTUNG ZUR ENTNAHME EINES, IN EINEM BEHÄLTER ENTHALTENEN, FLUIDEN PRODUKTES
DISPENSER FOR REMOVING A FLUID FROM A CONTAINER

(30) Priorité: 31.03.1995 FR 9503840
(43) Date de publication de la demande: 07.01.1998
(73) Titulaire: RICAL S.A., 21603 Longvic (FR)
(72) Inventeur: OBADIA, Jacques, F-75020 Paris (FR); GUGLIELMINI, Bernard, F-21800 Crimolois (FR)
(74) Mandataire: Casalonga, Axel
(86) Numéro de dépôt international: FR9600486
(87) Numéro de publication internationale: WO9630273

(56) Documents cités:
- WO-A-80/02546
- BE-A- 760 941
- CH-A- 288 361
- DE-U- 9 013 039
- FR-A- 2 584 681
- US-A- 2 913 152
- US-A- 3 348 848
- US-A- 3 759 429

## Description

La présente invention se rapporte à un distributeur pour le soutirage d'un produit fluide contenu dans un récipient.

Un tel distributeur est connu par le document WO 80/02 546. Ce distributeur ou robinet destiné plus particulièrement à des récipients du type "bag-in-box" (combinant récipient intérieur souple en forme de poche ou vessie et un récipient extérieur rigide) comprend une pièce fixe formant corps de robinet, comprenant une partie de fixation au récipient qui est prolongée vers l'extérieur du récipient par une partie verseuse de forme générale cylindrique, ouverte à ses deux extrémités axiales et percée d'un orifice latéral de sortie de fluide. Ce distributeur comprend, en outre, une pièce mobile comprenant une partie d'obturation de formule générale cylindrique montée à ajustement serré dans la partie verseuse de la pièce fixe, ouverte à son extrémité axiale intérieure, fermée à son extrémité axiale extérieure et percée d'un orifice latéral de sortie de fluide, et une partie de tête permettant de saisir et de manoeuvrer la pièce mobile depuis l'extérieur. Les deux pièces comprennent par ailleurs des moyens conçus pour définir une première position axiale de la pièce mobile par rapport à la pièce fixe, dans laquelle les orifices latéraux des deux pièces sont décalés axialement de manière à ne pas pouvoir être amenés en coïncidence, donc en communication, quelle que soit la position angulaire de la pièce mobile par rapport à la pièce fixe et des moyens conçus pour définir une seconde position axiale de la pièce mobile par rapport à la pièce fixe, dans laquelle les orifices latéraux des deux pièces peuvent être amenés en coïncidence donc en communication, par rotation de la pièce mobile par rapport à la pièce fixe.

Un premier inconvénient de ce distributeur connu sur lequel ladite première position axiale est la position d'extraction et ladite seconde position axiale est la position d'enfoncement de la pièce mobile par rapport à la pièce fixe consiste dans le fait que rien n'est prévu pour maintenir la pièce mobile avec certitude à la première position axiale tant que la pièce mobile n'a pas été manoeuvrée intentionnellement en vue d'une première distribution de fluide. Une distribution soit accidentelle, soit intempestive de fluide ne peut donc pas être exclue avec certitude. Par ailleurs, compte tenu de la structure de ce distributeur connu, la manoeuvre de la partie de tête de la pièce mobile, par rotation, en vue de la distribution du fluide, n'est pas aisée, la partie de tête étant, dans la deuxième position axiale, difficilement accessible en vue de sa rotation. De plus, il n'est pas prévu et il n'est pas possible, sur ce distributeur connu, de ramener la pièce mobile de la seconde position axiale à la première position axiale, c'est-à-dire à la position dans laquelle une rotation de la pièce mobile n'entraîne pas de distribution du fluide. Enfin, ce distributeur connu ne présente pas de moyens dits d'inviolabilité garantissant à l'utilisateur le parfait état du récipient et de son contenu au moment de son achat.

Le document BE-A-760941 révèle un bouchon-robinet qui coopère avec un goulot faisant partie intégrante d'un corps de récipient ou rapporté sur ce corps de récipient, ledit goulot comportant une ouverture latérale de distribution. Le bouchon comprend un plongeur coopérant avec l'intérieur du goulot, une paroi d'extrémité extérieure et une jupe extérieure coopérant avec l'extérieur du goulot, en vue du maintien du bouchon dans deux positions extrêmes correspondant l'une à la position de fermeture et l'autre à la position d'ouverture. La jupe extérieure du bouchon comporte intérieurement des languettes hélicoïdales et le goulot comporte à son extrémité libre des rainures en prise avec lesdites languettes. Cela permet, en faisant tourner le bouchon, d'imprimer à ce dernier simultanément un mouvement de translation axiale, pour l'amener suivant un mouvement de "vissage" de la position d'ouverture à la position de fermeture, et inversement. Le plongeur du bouchon comporte, à son extrémité libre, une entaille ou échancrure qui, en position d'ouverture complète du bouchon, vient coïncider avec l'ouverture latérale de distribution du goulot, le but de cette entaille étant de "cisailler ou balayer de la matière de l'extérieur du goulot autour de l'orifice lorsque le bouchon passe d'une position d'ouverture à une position de fermeture".

Ce bouchon est dépourvu de moyens d'inviolabilité et de moyens de réglage du débit de distribution.

La présente invention a pour but de fournir un distributeur pour le soutirage d'un produit fluide contenu dans un récipient, distributeur qui remédie aux inconvénients décrits ci-dessus des distributeurs connus.

Le distributeur tel que revendiqué pour le soutirage d'un produit fluide contenu dans un récipient comprend une pièce fixe comprenant une partie de fixation au récipient qui est prolongée vers l'extérieur du récipient par une partie verseuse de forme générale cylindrique, ouverte à ses deux extrémités axiales, et percée d'un orifice latéral de sortie de fluide. Ce distributeur comprend, en outre, une pièce mobile comprenant une partie d'obturation de forme générale cylindrique montée à ajustement serré dans la partie verseuse de la pièce fixe, ouverte à son extrémité axiale intérieure, fermée à son extrémité axiale extérieure et percée d'un orifice latéral de sortie de fluide, et une partie de tête permettant de saisir et de manoeuvrer la pièce mobile depuis l'extérieur. La pièce mobile est montée mobile en translation axiale et en rotation dans la pièce fixe. La pièce fixe et la pièce mobile comprennent des premiers moyens conçus pour définir une première position axiale de la pièce mobile par rapport à la pièce fixe, dans laquelle les orifices latéraux des deux pièces sont décalés axialement de manière à ne pas pouvoir être aménés en coïncidence, quelle que soit la position angulaire de la pièce mobile par rapport à la pièce fixe, et des seconds moyens pour définir une seconde position axiale de la pièce mobile par rapport à la pièce fixe, dans laquelle les orifices latéraux des deux pièces peuvent être aménés en coïncidence par rotation de la pièce mobile, les seconds moyens comprenant des moyens d'encliquetage coopérant les uns avec les autres pour maintenir la pièce mobile axialement dans sa position d'extraction correspondant à la seconde position. Suivant l'invention, les premiers moyens comprennent une bande d'inviolabilité qui, tant qu'elle n'est pas arrachée, relie la partie de tête de la pièce mobile à la pièce fixe et la maintient dans une position axiale d'enfoncement maximal correspondant à ladite première position axiale, et dans une position angulaire définie. Après arrachement de ladite bande d'inviolabilité et translation de la pièce mobile par rapport à la pièce fixe à ladite seconde position axiale, les seconds moyens autorisent une rotation de la pièce mobile par rapport à la pièce fixe, pour pouvoir amener les orifices latéraux des deux pièces sélectivement en coïncidence en vue de la distribution du produit.

De préférence, la bande d'inviolabilité relie la partie de tête de la pièce mobile a' un anneau d'accrochage encliqueté sur la pièce fixe.

Ainsi, la pièce mobile (partie d'obturation et partie de tête) peut être réalisée d'une seule pièce par moulage avec la bande d'inviolabilité et avec l'anneau d'accrochage, et cet ensemble peut être assemblé avec la pièce fixe moulée à part, la partie d'obturation de la pièce mobile étant emboîtée à fond dans la partie verseuse de la pièce fixe, les deux pièces étant solidarisées l'une de l'autre par encliquetage de l'anneau d'accrochage de la pièce mobile derrière un bourrelet extérieur formé sur la pièce fixe.

Avantageusement, la partie de tête de la pièce mobile présente un rebord extérieur de préhension et la bande d'inviolabilité relie ledit rebord extérieur à la pièce fixe, de préférence à l'anneau d'accrochage coopérant par encliquetage avec la pièce fixe.

De préférence, le rebord extérieur de la partie de tête, la bande d'inviolabilité et éventuellement la bague d'accrochage de la pièce mobile et la partie de fixation de la pièce fixe présentent sensiblement le même diamètre extérieur, ce qui donne à l'ensemble du distributeur, avant la première ouverture, une forme extérieure générale cylindrique, c'est-à-dire une forme extérieure sensiblement lisse, sans parties saillantes.

L'orifice latéral prévu sur la partie verseuse de la pièce fixe, peut avantageusement comporter un bec verseur, de préférence à peu près radial, ce qui permet un versement régulier, quel que soit le débit réglé par un recouvrement plus ou moins important des orifices latéraux des deux pièces du distributeur.

Les moyens d'encliquetage définissant la seconde position axiale de la pièce mobile par rapport à la pièce fixe peuvent avantageusement comprendre un bourrelet intérieur sur la pièce fixe et un bourrelet extérieur sur la partie d'obturation de la pièce mobile.

Le bourrelet intérieur est avantageusement formé sur une jupe prolongeant la partie verseuse de la pièce fixe vers l'intérieur du récipient.

De préférence, la partie d'obturation cylindrique de la pièce mobile présente au moins une échancrure s'étendant depuis l'extrémité intérieure de la partie d'obturation sur une profondeur axiale telle que ladite échancrure soit décalée axialement par rapport à l'orifice latéral de la pièce fixe dans la première position axiale de la pièce mobile et puisse, par rotation de la pièce mobile, dans la deuxième position axiale de cette dernière, être amenée en coïncidence avec l'orifice latéral de la pièce fixe.

Suivant un mode de réalisation préféré, deux échancrures diamètralement opposées sont prévues dans la partie d'obturation de la pièce mobile.

Cela permet, dans la deuxième position axiale de la pièce mobile, d'amener l'une ou l'autre de ces deux échancrures en coïncidence avec l'orifice latéral de la pièce fixe, par un mouvement de rotation de moins de 180° dans un sens ou dans l'autre. De plus, ces deux échancrures donnent à la partie d'obturation, à l'endroit de son bourrelet d'encliquetage, une souplesse favorisant son encliquetage dans la seconde position axiale.

Dans le cas où le distributeur est destiné à équiper un récipient contenant un liquide, il peut être avantageux de prévoir, dans la partie verseuse de la pièce fixe, dans une position diamètralement opposée à l'orifice latéral de cette partie, un ou plusieurs trous d'aération qui permettent au fur et à mesure que le liquide s'écoule du récipient, l'entrée d'un volume d'air correspondant à l'intérieur du récipient, évitant ainsi la formation, à l'intérieur du récipient, d'une dépression qui pourrait perturber l'écoulement régulier du liquide.

En se référant aux dessins schématiques annexés, on va décrire ci-après plus en détail un mode de réalisation illustratif et non limitatif d'un distributeur conforme à l'invention; sur les dessins :
la figure 1 est une vue en perspective d'un bidon équipé d'un distributeur conforme à l'invention;
la figure 2 est une vue en élévation frontale du distributeur, avant arrachage de la bande d'inviolabilité;
la figure 3 est une coupe suivant III-III de la figure 2;
la figure 4 est une vue en perspective éclatée du distributeur de la figure 2, montrant ses deux éléments constitutifs et le goulot du bidon;
la figure 5 est une vue analogue à celle de la figure 2 après arrachage de la bande d'inviolabilité et traction sur la pièce mobile;
la figure 6 est une coupe suivant VI-VI de la figure 5;
la figue 7 est une coupe analogue à celle de la figure 6, après rotation de la pièce mobile de manière que les orifices de sortie de la pièce mobile et de la pièce fixe coïncident.

Tel qu'illustré par les dessins, le distributeur 1 conforme à l'invention pour le soutirage de fluide, par exemple de liquide, d'un récipient 2 représenté sur la figure 1 sous la forme d'un bidon en matière plastique, se compose de deux éléments 3 et 4, à savoir un élément 3 destiné à être fixé au goulot 5 du récipient 2 et un élément 4 coopérant avec l'élément 3 pour commander et régler le soutirage du fluide contenu dans le récipient 2.

L'élément 3 comprend une partie 6 de fixation au goulot 5, composée d'une jupe extérieure 7 munie d'un filetage intérieur 8, et d'une jupe intérieure 9 qui coopère avec la surface intérieure du goulot 5 pour assurer l'étanchéité entre l'élément 3 et le goulot 5. La jupe extérieure 7 présente, à distance au-dessus du filetage 8, un décrochement vers l'intérieur, formant un épaulement annulaire 10. Au-dessus de l'épaulement 10, la jupe extérieure 7 comporte un bourrelet annulaire extérieur 11 et rejoint ensuite la jupe intérieure 9 par un rebord annulaire intérieur 12 qui s'étend radialement vers l'intérieur au-delà de la jupe intérieure 9.

La partie de fixation 6 est prolongée, à l'endroit du bord intérieur du rebord 12, axialement vers le haut sur les figures, c est-à-dire vers l'extérieur du récipient 2, par une partie verseuse 13 de forme générale cylindrique. La partie verseuse 13 comporte latéralement, a distance au-dessus du rebord 12, un orifice d'écoulement de liquide 14 situé à peu près à mi-longueur de la partie 13. L'orifice 14 est entouré d'un bec verseur 15 s'étendant radialement vers l'extérieur. Dans une position diamètralement opposée à l'orifice 14, la partie verseuse 13 présente un orifice d'entrée d'air 16 situé, suivant l'axe de la partie verseuse 13, à peu près au niveau du bord inférieur de l'orifice 14.

Une jupe cylindrique 17 de faible longueur comportant à son extrémité inférieure une rangée circulaire de bourrelets intérieurs 18 s'étend vers le bas à partir du rebord 12, de telle manière que les extrémités intérieures des bourrelets 18 soient situés sensiblement sur le prolongement vers le bas de la surface intérieur de la partie verseuse 13.

Enfin, un anneau d'inviolabilité 19 comportant un bourrelet intérieur d'accrochage 20 (ou plusieurs ergots intérieurs d'accrochage) est relié par des ponts frangibles 20a au bord inférieur de la jupe extérieure 7 de l'élément 3.

L'élément 4 comprend une partie d'obturation 21 qui se présente sous la forme d'une jupe cylindrique faisant saillie sur un fond 22 obturant la jupe 21 à son extrémité supérieure. Le fond 22 est prolongé radialement vers l'extérieur au-delà de la jupe 21, sous la forme d'un rebord extérieur annulaire 23. La jupe 21 présente deux échancrures 24 diamètralement opposées s'étendant, depuis l'extrémité inférieure de la jupe, vers le haut sensiblement jusqu'à mi-hauteur de cette dernière. La jupe 21 comporte par ailleurs, à son bord inférieur, un bourrelet extérieur 25 s'étendant sur tout le pourtour de la jupe 21, sauf à l'endroit des échancrures 24.

Une bande d'inviolabilité 26 arrachable, réalisée d'une seule pièce avec le rebord 23 du fond 22, est reliée audit rebord par une zone annulaire 27 de moindre résistance. La bande d'inviolabilité 26 comporte, comme le montrent les figures 1 à 4, une patte de préhension 28 permettant de saisir une extrémité de la bande 26 en vue de son arrachage. A son extrémité inférieure, la bande d'inviolabilité 26 cylindrique est reliée par une zone annulaire 29 de moindre résistance à un anneau d'accrochage 30 muni intérieurement d'un bourrelet annulaire 31 destiné à coopérer par encliquetage avec le bourrelet extérieur 11 de la partie de fixation 6 de l'élément 3.

L'élément 3 est réalisé d'une seule pièce avec la bague d'inviolabilité 19, par moulage en matière plastique. L'élément 4 est réalisé d'une seule pièce avec la bande d'inviolabilité 26 et l'anneau d'accrochage 30, également par moulage en matière thermoplastique.

Avant la pose du distributeur 1 formé des deux éléments 3 et 4 sur le goulot 5 du récipient 2, on assemble les deux éléments 3 et 4, en insérant la jupe 21 de l'élément 4 dans la partie verseuse 13 de l'élément 3 jusqu'à ce que, après franchissement du bourrelet intérieur 18 de l'élément 3 par le bourrelet extérieur 25 de l'élément 4, l'anneau d'accrochage 31 de l'élément 4 se trouve encliqueté en dessous du bourrelet 10 de l'élément 3, en portant sur l'épaulement 10. Dans cette position qui est visible sur les figures 2 et 3, le bord supérieur des échancrures 24 de la jupe 21 de l'élément 4 est situé plus bas que le bord inférieur de l'orifice 14 de la partie verseuse 13 de l'élément 3.

De préférence, cet assemblage des deux éléments 3 et 4 peut être effectué avec un positionnement angulaire bien déterminé de l'élément 4 par rapport à l'élément 3, à savoir de telle manière que la patte d'arrachement 28 de la bande d'inviolabilité 26 se trouve au droit du bec verseur 15 de l'orifice 14 (voir figure 3).

Pour le montage du distributeur 1 ainsi assemblé à partir des éléments 3 et 4 sur le récipient 2 dont le goulot 5 comporte un filetage extérieur 32 et, en dessous de ce dernier, un bourrelet extérieur d'accrochage 33 et un rebord extérieur d'appui 34, on visse le distributeur 1 sur le goulot 5. La hauteur du rebord 12 de l'élément 3, à l'endroit où ce rebord 12 vient porter sur le bord supérieur du goulot 5, est avantageusement choisie de telle manière que lorsque le distributeur 1 est vissé à fond sur le goulot 5, le bourrelet intérieur 20 de la bague d'inviolabilité 19 étant encliqueté en dessous du bourrelet extérieur 33 du goulot 5, le distributeur 1 occupe une position angulaire bien prédéterminée par rapport au goulot 5.

Dans le mode de réalisation représenté, le bec verseur 15 qui se trouve en dessous de la patte d'arrachage 28 de la bande d'inviolabilité 26 occupe ainsi une position angulaire telle que lorsque le bidon 2 est couché de telle sorte que, le distributeur 1 soit placé plus bas, le bec verseur 15 soit orienté vers le bas.

Pour assurer l'étanchéité entre les deux éléments 3 et 4, il est nécessaire que le diamètre extérieur de la jupe 17 de l'élément 4 et le diamètre intérieur de la partie verseuse 13 de l'élément 3 soient adaptés de manière que la jupe 21 de l'élément 4 soit montée à ajustement serré dans la partie verseuse 13 de l'élément 3.

Tant que la bande d'inviolabilité 26 n'a pas été arrachée, l'élément 4 occupe la position selon les figures 1 à 3 et tout soutirage, volontaire ou non, est impossible.

A la première ouverture, on arrache la bande d'inviolabilité 26 et on tire sur la tête 22 de l'élément 4 pour extraire ce dernier jusqu'à l'encliquetage du bourrelet extérieur 25 de l'élément 4 derrière le bourrelet intérieur 18 de l'élément 3. Dans cette position, aucune des deux échancrures 24 ne se trouve en coïncidence avec l'orifice 14. Ce n'est que par un mouvement de rotation imprimé à l'élément 4, dans un sens ou dans l'autre, qu'il est possible d'amener l'une ou l'autre des deux échancrures 24 en regard de l'orifice 14, ce qui permet un soutirage à un débit réglable par le degré de recouvrement de cette échancrure 24 avec l'orifice 14. En même temps, l'échancrure 24 opposée vient coïncider avec l'orifice 16, permettant ainsi une entrée d'air dans le récipient au fur et à mesure que le fluide contenu dans le récipient s'écoule par l'orifice 14 et le bec verseur 15 (voir figure 7).

Lorsque la quantité requise de fluide a été soutirée, l'utilisateur peut arrêter le soutirage en faisant tourner l'élément 4 de manière que l'échancrure 24 ne coïncide plus avec l'orifice 14, ce qui interrompt le versement. Pour améliorer la sécurité contre un versement intempestif, l'utilisateur peut par ailleurs pousser sur l'élément 4 pour ramener ce dernier en position d'enfoncement selon la figure 3, position dans laquelle, même par rotation de l'élément 4, il n'est pas possible d'amener les échancrures 24 en coïncidence avec l'orifice 14, du fait du décalage axial des échancrures par rapport à l'orifice.

Il va de soi que le mode de réalisation représenté et décrit n'a été donné qu'à titre d'exemple illustratif et non limitatif et de nombreuses modifications et variantes sont possible dans le cadre de l'invention.

Ainsi, le distributeur 1, au lieu d'être fixé par vissage, pourrait également être fixé par encliquetage sur un goulot conformé en conséquence. Dans ce cas, afin d'assurer un positionnement angulaire correct du distributeur par rapport au récipient, il est possible de prévoir, à la fois sur la partie de fixation 6 de l'élément 3 et sur le goulot 5 du récipient, des moyens de positionnement angulaire coopérant l'un avec l'autre de manière à ne permettre un encliquetage du distributeur sur le goulot que dans la position angulaire recherchée.

L'encliquetage définissant la position d'extraction de l'élément mobile 4 pourrait être réalisé par des moyens autres que les bourrelets 18 et 25. La bande d'inviolabilité 26 pourrait coopérer directement avec l'élément 3, de qui supprimerait l'anneau d'accrochage 30.

Le distributeur conforme à l'invention peut utilisé pour 1 soutirage de tout produit fluide pouvant être distribué par versage à partir d'un récipient. Dans le cas de liquides, l'orifice de ventilation 16 peut avantageusement être prévu pour empêcher l'établissement d'une dépression dans le récipient, qui pourrait perturber le soutirage régulier. Le distributeur conforme à l'invention peut également être utilisé par exemple pour le soutirage de poudres ou d'autres produits solides fluides, par exemple sous forme de microbilles. Dans ce cas, un orifice de ventilation peut s'avérer superflu.

Par ailleurs, le distributeur conforme à l'invention pourrait également présenter une forme générale extérieure autre que la forme cylindrique représentée.

## Revendications

1. Distributeur pour le soutirage d'un produit fluide contenu dans un récipient (2), comprenant une pièce fixe (3) comprenant une partie (6) de fixation au récipient, qui est prolongée vers l'extérieur du récipient par une partie verseuse (13) de forme générale cylindrique, ouverte à ses deux extrémités axiales et percée d'un orifice latéral de sortie de fluide (14), et une pièce mobile (4) comprenant une partie d'obturation (21) de forme générale cylindrique montée à ajustement serré dans la partie verseuse (13) de la pièce fixe (3), ouverte à son extrémité axiale intérieure, fermée à son extrémité axiale extérieure et percée d'un orifice latéral de sortie de fluide (24), et une partie de tête (22, 23) permettant de saisir et de manoeuvrer la pièce mobile (4) depuis l'extérieur, la pièce mobile (4) étant montée mobile en translation axiale et en rotation dans la pièce fixe (3), la pièce fixe (3) et la pièce mobile (4) comprenant des premiers moyens (11, 26, 29, 30, 31) conçus pour définir une première position axiale de la pièce mobile par rapport à la pièce fixe, dans laquelle les orifices latéraux (14, 24) des deux pièces sont décalés axialement de manière à ne pas pouvoir être amenés en coïncidence, et des seconds moyens (18, 25) pour définir une seconde position axiale de la pièce mobile par rapport à la pièce fixe, dans laquelle les orifices latéraux (14, 24) des deux pièces peuvent être amenés en coïncidence par rotation de la pièce mobile, les seconds moyens comprenant des moyens d'encliquetage (18, 25) coopérant les uns avec les autres pour maintenir la pièce mobile (4) axialement dans sa position d'extraction correspondant à la seconde position, caractérisé par le fait que les premiers moyens comprennent une bande d'inviolabilité (26) qui, tant qu'elle n'est pas arrachée, relie la partie de tête de la pièce mobile (4) à la pièce fixe (3) et la maintient dans une position axiale d'enfoncement maximal, correspondant à ladite première position axiale et dans une position angulaire définie, et par le fait que, après arrachement de ladite bande d'inviolabilité (26) et translation de la pièce mobile (4) par rapport à la pièce fixe (3) à ladite seconde position axiale, les seconds moyens autorisent une rotation de la pièce mobile (4) par rapport à la pièce fixe (3) pour pouvoir amener les orifices latéraux (14, 24) des deux pièces sélectivement en coïncidence en vue de la distribution du produit.

2. Distributeur suivant la revendication 1, caractérisé par le fait que la bande d'inviolabilité (26) relie la partie de tête (22, 23) de la pièce mobile (4) à un anneau d'accrochage (30) encliqueté sur la pièce fixe (3).

3. Distributeur suivant la revendication 1 ou 2, caractérisé par le fait que la partie de tête (22, 23) de la pièce mobile (4) présente un rebord extérieur (23) et que la bande d'inviolabilité (26) relie ledit bord extérieur (23) à la pièce fixe (3), de préférence à l'anneau d'accrochage (30) encliqueté sur la pièce fixe (3).

4. Distributeur suivant la revendication 3, caractérisé par le fait que le rebord extérieur (23) de la partie de tête, la bande d'inviolabilité (26), le cas échéant l'anneau d'accrochage (30) de la pièce mobile (4) et la partie de fixation (6) de la pièce fixe (3) présentent sensiblement le même diamètre extérieur.

5. Distributeur suivant la revendication 3 ou 4, caractérisé par le fait que l'orifice latéral de sortie de fluide (14)de la pièce fixe (3) comporte un bec verseur extérieur.

6. Distributeur suivant l'une quelconque des revendications précédentes, caractérisé par le fait que les moyens d'encliquetage définissant la deuxième position axiale de la pièce mobile par rapport à la pièce fixe comprennent un bourrelet intérieur (18) sur la pièce fixe (3) et un bourrelet extérieur (25) sur la partie d'obturation (21) de la pièce mobile (4).

7. Distributeur suivant la revendication 6, caractérisé par le fait que le bourrelet intérieur (18) est formé sur une jupe (17) prolongeant la partie verseuse (13) de la pièce fixe (3) vers l'intérieur du récipient.

8. Distributeur suivant l'une quelconque des revendications précédentes, caractérisé par le fait que la partie d'obturation cylindrique (21) de la pièce mobile (4) présente au moins une échancrure (24) s'étendant depuis l'extrémité intérieure de la partie d'obturation sur une profondeur axiale telle que ladite échancrure soit décalée axialement par rapport à l'orifice latéral (14) de la pièce fixe (3) dans la première position axiale de la pièce mobile (4) et puisse, dans la deuxième position axiale de cette dernière, être amenée en coïncidence avec l'orifice latéral (14) de la pièce fixe (3) par rotation de la pièce mobile (4).

9. Distributeur suivant les revendications 6 et 8, caractérisé par le fait que deux échancrures (24) diamètralement opposées sont prévues dans la partie d'obturation cylindrique (21) de la pièce mobile (4).

10. Distributeur suivant l'une quelconque des revendications précédentes, caractérisé par le fait que la pièce fixe (3) est fixée par vis au goulot (5) du récipient (2) et que la pièce fixe (3) comporte, sur sa partie de fixation (6), une bague d'inviolabilité (19) coopérant par encliquetage avec le goulot (5).

## Claims

1. Dispenser for drawing off a fluid product held in a container (2) which includes a fixed piece (3) comprising a part (6) for attachment to the container, which part is extended towardss the outside of the container by a pouring part (13) of cylindrical general shape, open at its two axial ends and pierced by a lateral fluid outlet orifice (14), a movable piece (4) comprising a closure part (21) of cylindrical general shape fitted tightly in the pouring part (13) of the fixed piece (3) open at its internal axial end, closed at its external axial end and pierced by a lateral fluid outlet orifice (24), and a top part (22, 23) enabling the movable piece (4) to be gripped and operated from the outside, the movable piece (4) being mounted so as to be able to move in axial translation and in rotation in the fixed piece (3), the fixed piece (3) and the movable piece (4) including first means (11, 26, 29, 30, 31) designed to define a first axial position of the movable piece with respect to the fixed piece, in which position the lateral orifices (14, 24) of the two pieces are axially offset so as not to be able to be brought into coincidence, and second means (18, 25) for defining a second axial position of the movable piece with respect to the fixed piece, in which position the lateral orifices (14, 24) of the two pieces can be brought into coincidence by rotating the movable piece, the second means comprising snap-fastening means (18, 25) which interact with each other in order to keep the movable piece (4) axially in its extraction position corresponding to the second position, characterized in that the first means comprise a tamperproofing strip (26) which, until it has been torn off, connects the top part of the movable piece (4) to the fixed piece (3) and keeps it in an axial position of maximum insertion, corresponding to the said first axial position, and in a defined angular position and in that, after the said tamperproofing strip (26) has been torn off and the movable piece (4) has been moved translationally with respect to the fixed piece (3) into the said second axial position, the second means allow rotation of the movable piece (4) with respect to the fixed piece (3) so as to be able to bring the lateral orifices (14, 24) of the two pieces selectively into coincidence for the purpose of dispensing the product.

2. Dispenser according to Claim 1, characterized in that the tamperproofing strip (26) connects the top part (22, 23) of the movable piece (4) to a catching ring (30) snap-fastened onto the fixed piece (3).

3. Dispenser according to Claim 1 or 2, characterized in that the top part (22, 23) of the movable piece (4) has an external rim (23) and in that the tamperproofing strip (26) connects the said external edge [sic] (23) to the fixed piece (3), preferably to the catching ring (30) snap-fastened onto the fixed piece (3).

4. Dispenser according to Claim 3, characterized in that the external rim (23) of the top part, the tamperproofing strip (26), where appropriate the catching ring (30) of the movable piece (4) and the attachment part (6) of the fixed piece (3) have approximately the same external diameter.

5. Dispenser according to Claim 3 or 4, characterized in that the lateral fluid outlet orifice (14) of the fixed piece (3) has an external pouring spout.

6. Dispenser according to any one of the preceding claims, characterized in that the snap-fastening means defining the second axial position of the movable piece with respect to the fixed piece include an internal bead (18) on the fixed piece (3) and an external bead (25) on the closure part (21) of the movable piece (4).

7. Dispenser according to Claim 6, characterized in that the internal bead (18) is formed on a skirt (17) which extends the pouring part (13) of the fixed piece (3) towards the inside of the container.

8. Dispenser according to any one of the preceding claims, characterized in that the cylindrical closure part (21) of the movable piece (4) has at least one cut-out (24) extending from the internal end of the closure part over an axial depth such that the said cut-out is axially offset with respect to the lateral orifice (14) of the fixed piece (3) in the first axial position of the movable piece (4) and can, in the second axial position of the latter, be brought into coincidence with the lateral orifice (14) of the fixed piece (3) by rotating the movable piece (4).

9. Dispenser according to Claims 6 and 8, characterized in that two diametrically opposed cutouts (24) are provided in the cylindrical closure part (21) of the movable piece (4).

10. Dispenser according to any one of the preceding claims, characterized in that the fixed piece (3) is attached by screws [sic] to the neck (5) of the container (2) and in that the fixed piece (3) has, on its attachment part (6), a tamperproofing ring (19) which engages by snap-fastening with the neck (5).

## Patentansprüche

1. Ausgabevorrichtung zum Ausgeben eines fließfähigen, in einem Behälter (2) enthaltenen Produktes, mit einem feststehenden Teil (3), der zum Anbringen an dem Behälter einen Abschnitt aufweist, der in Richtung von dem Behälter weg durch einen im Wesentlichen zylindrischen Ausgießteil (13) verlängert ist, der an seinen beiden axialen Enden offen und der von einer seitlichen Öffnung zum Ausgeben des fließfähigen Stoffes (14) durchsetzt ist, und mit einem beweglichen Teil (4), der einen im Wesentlichen zylindrischen Verschlussabschnitt (21) aufweist, der in dem Ausgießteil (13) des feststehenden Teils (3) abgedichtet gelagert ist, der an seinem axial innen liegenden Ende offen ist, der an seinem axial außen liegenden Ende geschlossen ist, der von einer seitlichen Ausgabeöffnung für das fließfähige Produkt (24) durchsetzt ist und der einen Kopfabschnitt (22,23) aufweist, der es gestattet das bewegliche Teil (4) zu erfassen und nach außen zu bewegen, wobei das bewegliche Teil (4) in dem feststehenden Teil (3) axial verschieblich und drehbar gelagert ist, das feststehende Teil (3) und das bewegliche Teil (4) erste Mittel (11, 26, 29, 30, 31) aufweisen, die dazu vorgesehen sind, eine erste axiale Stellung des beweglichen Teils bezüglich des feststehenden Teils festzulegen, in der die seitlichen Öffnungen (14,24) in den beiden Teile in axialer Richtung gegeneinander versetzt sind, in der Weise, dass sie nicht fluchtend zueinander auszurichten sind, sowie zweite Mittel (18, 25) aufweisen, um eine zweite Axialstellung des beweglichen Teils bezüglich dem feststehenden Teil zu definierten, in der die beiden seitlichen Öffnungen (14,24) der beiden Teile durch Drehung des beweglichen Teils aufeinander auszurichten sind, wobei die zweiten Mittel Rastmittel (18,25) umfassen, die miteinander zusammen wirken, um das bewegliche Teil (4) in seiner axial ausgezogenen Stellung zu halten, die der zweiten Stellung entspricht, dadurch gekennzeichnet, dass zu den ersten Mitteln eine Originalitätsverschlußband (26) gehört, das, so lange es nicht abgerissen ist, den Kopfabschnitt des beweglichen Teils (4) mit dem feststehenden Teil (3) verbindet und das bewegliche Teil in einer maximalen der ersten Axialstellung entsprechenden Betätigungsstellung und in einer festgelegten Winkelstellung hält, damit nach dem Abreißen des Originalitätsverschlußbandes (26) und der Verschiebung des beweglichen Teils (4) bezüglich des feststehenden Teils (3) in die zweite axiale Stellung die zweiten Mittel eine Drehung des beweglichen Teils (4) bezüglich des feststehenden Teils (3) ermöglichen, damit die seitlichen Öffnungen (14,24) der beiden Teile wahlweise im Sinne einer Ausgabe des Produktes miteinander fluchtend ausgerichtet werden können.

2. Ausgabevorrichtung nach Anspruch 1, dadurch gekennzeichnet, dass das Originalitätsverschlußband (26) den Kopfbereich (22,23) des beweglichen Teils (4) mit einem Rastring (30) befestigt ist, der an dem feststehenden Teil (3) eingerastet ist.

3. Ausgabevorrichtung nach den Ansprüchen 1 oder 2, dadurch gekennzeichnet, dass der Kopfteil (22,23) des beweglichen Teils (4) einen Außenrand (23) aufweist, und dass das Originalitätsverschlussband (26) den Außenrand (23) mit dem feststehenden Teil (3), vorzugsweise mit einem auf dem feststehenden Teil (3) eingerasteten Rastring (30) verbindet.

4. Ausgabevorrichtung nach Anspruch 3, dadurch gekennzeichnet, dass der Außenrand (23) des Kopfteils, das Originalitätsverschlußband (26), gegebenenfalls der Rastring (30) des beweglichen Teils (4) und der Befestigungsabschnitt (6) des feststehenden Teils im Wesentlichen denselben Außendurchmesser aufweisen.

5. Ausgabevorrichtung nach den Ansprüchen 3 oder 4, dadurch gekennzeichnet, dass die seitliche Öffnung des Fluidauslaß (14) des feststehenden Teils (3) mit einer äußeren Ausgießtülle versehen ist.

6. Ausgabevorrichtung nach einem der vorhergehenden Ansprüche, dadurch gekennzeichnet, dass die Rastmittel, die eine zweite Axialstellung des beweglichen Teils bezüglich des feststehenden Teil definieren, eine Innenrippe (18) auf dem feststehenden Teils (3) und eine Außenrippe (25) auf dem Verschlußabschnitt (21) des beweglichen Teils (4) umfassen.

7. Ausgabevorrichtung nach Anspruch 6, dadurch gekennzeichnet, dass die innere Rippe (18) an einem Kragen (17) ausgebildet ist, der den Ausgießteil (13) des feststehenden Teils (3) in Richtung auf den Behälter verlängert.

8. Ausgabevorrichtung nach einem der vorhergehenden Ansprüche, dadurch gekennzeichnet, dass der zylindrische Verschlussabschnitt (21) des beweglichen Teils (4) wenigstens einen Ausschnitt (24) enthält, der von dem inneren Ende des Verschlußbereiches bis auf eine axiale Höhe reicht, in der der Ausschnitt in der ersten axialen Stellung des beweglichen Teils (4) noch in axialer Richtung bezüglich der Seitenöffnung (14) des feststehenden Teils (3) versetzt ist, während er in der zweiten axialen Stellung des beweglichen Teils (4) mit der seitlichen Öffnung (14) des feststehenden Teils (39 durch Drehung des beweglichen Teils (4) zum Fluchten gebracht werden kann.

9. Ausgabevorrichtung nach den Ansprüchen 6 und 8, dadurch gekennzeichnet, dass in dem zylindrischen Verschlußabschnitt (21) des beweglichen Teils (4) zwei diametral gegenüberliegende Ausschnitte (24) vorgesehen sind.

10. Ausgabevorrichtung nach einem der vorhergehenden Ansprüche, dadurch gekennzeichnet, dass der feststehende Teil (3) mittels eines Gewindes am Hals (5) des Behälters (2) befestigt ist, und dass der feststehende Teil (3) an seinem Befestigungsabschnitt (6) einen Originalitätsverschlußring (19) aufweist, der mittels einer Rastung mit dem Hals (5) zusammenwirkt.
